# EUROPÄISCHE PATENTSCHRIFT

(11) **EP 3 789 572 B1**
(45) Veröffentlichungstag und Bekanntmachung des Hinweises auf die Patenterteilung: **24.01.2024**
(21) Anmeldenummer: 20191941.2
(22) Anmeldetag: 20.08.2020
(51) Int. Cl.: E05D 13/00, E05D 15/24

(54) **FAHRZEUGAUFBAU**
VEHICLE BODY
CARROSSERIE DE VÉHICULE

(30) Priorität: 04.09.2019 DE 102019123729
(43) Veröffentlichungstag der Anmeldung: 10.03.2021
(73) Patentinhaber: WIHAG Fahrzeugbausysteme GmbH, 33602 Bielefeld (DE)
(72) Erfinder: KOTTKAMP, Uwe, 32312 Lübbecke (DE)
(74) Vertreter: Dantz, Jan Henning

(56) Entgegenhaltungen:
- DE-U1-202015 105 844
- US-A- 2 041 372
- US-A- 4 871 007
- US-A1- 2015 083 348

## Beschreibung

Die vorliegende Erfindung betrifft einen Fahrzeugaufbau mit einem Sektionaltor, das zum Öffnen und Schließen einer Öffnung eines Laderaumes bewegbar ist und eine Vielzahl von verschwenkbar aneinander gelagerten Paneelen aufweist, die an gegenüberliegenden Seiten über Führungsmittel entlang einer Führung bewegbar sind, die im Bereich der Öffnung einen im Wesentlichen vertikalen Abschnitt, im oberen Bereich des Laderaumes einen im Wesentlichen horizontalen Abschnitt als Speicherabschnitt für das Sektionaltor und dazwischen einen bogenförmigen Abschnitt aufweist, wobei eine Federwelle zum Vorspannen des Sektionaltores in die Öffnungsposition vorgesehen ist und an dem unteren Paneel ein Zugelement über ein Ankerelement fixiert ist, mit dem das Sektionaltor über die Federwelle von einer Schließposition in eine Öffnungsposition bewegbar ist, wobei an dem Ankerelement ein bewegbares Stützelement angeordnet, das mit dem Zugelement verbunden ist und von einer nach oben hervorstehenden Position in einer Schließposition des Sektionaltores in eine abgesenkte Position in einer Öffnungsposition des Sektionaltores bewegbar ist, wobei das Stützelement drehbar an dem Ankerelement gelagert ist.

Die DE 20 2015 105 844 U1 offenbart einen Fahrzeugaufbau, bei dem ein Laderaum durch ein bewegbares Sektionaltor verschließbar ist. Das Sektionaltor umfasst eine Vielzahl von gelenkig miteinander verbundenen Paneelen, die über eine Federwelle in eine Öffnungsposition vorgespannt sind. An der Federwelle ist auch eine Federbruchsicherung vorgesehen. Wenn das Sektionaltor in die Öffnungsposition verfahren wurde, steht das unterste Paneel des Sektionaltores meist noch in die Öffnung hervor und ist in dem bogenförmigen Abschnitt der Führung angeordnet. Dadurch wird die Öffnungshöhe zum Be- und Entladen des Laderaums durch das unterste Paneel begrenzt.

In der US 4,871,007 ist ein Sektionaltor offenbart, bei dem das unterste Paneel über einen Seilzug in eine angehobene Position vorgespannt ist. Der Seilzug ist über einen Seilzuganker an dem Paneel festgelegt, wobei der Anker einen verschiebbaren Stab umfasst, der an einer Führung an dem Paneel gehalten ist. Über eine Feder ist der Stab in eine nach unten hervorstehende Position vorgespannt und kann daher in einer geöffneten Position des Sektionaltores von dem unteren Paneel hervorstehen. Diese Schiebmechanik kann durch Umgebungseinflüsse leicht verschmutzen, so dass es zu einem Verklemmen des Stabes kommen kann.

US 2,041,372 offenbart einen Fahrzeugaufbau mit einem Sektionaltor, bei dem en unteres Paneel in einer Öffnungsposition über ein Antriebsmechanik mit einem Getriebe angehoben ist.

Es ist daher Aufgabe der vorliegenden Erfindung, einen Fahrzeugaufbau zu schaffen, bei dem die Öffnungshöhe vergrößert wird und das einfach zu bedienen ist.

Diese Aufgabe wird mit einem Fahrzeugaufbau mit den Merkmalen des Anspruches 1 gelöst.

Bei dem erfindungsgemäßen Fahrzeugaufbau ist an dem Ankerelement ein bewegbares Stützelement angeordnet, das mit dem Zugelement verbunden ist und von einer nach oben hervorstehenden Position in einer Schließposition des Sektionaltores in eine abgesenkte Position in einer Öffnungsposition des Sektionaltores bewegbar ist. Dadurch kann während des Öffnens des Sektionaltores die Verbindung zwischen Zugelement und unteren Paneel bewegt werden, um über das Zugelement das Sektionaltor weiter in den horizontalen Abschnitt der Führung bewegen zu können, so dass das untere Paneel, das in einer Öffnungsposition des Sektionaltores im Bereich des bogenförmigen Abschnittes der Führung angeordnet ist, weniger nach unten hervorsteht und somit die Öffnungshöhe zum Be- und Entladen vergrößert wird. Im Bereich des bogenförmigen Abschnittes der Führung ist das untere Paneel geneigt zur Horizontalen ausgerichtet und kann somit über das bewegbare Stützelement etwas weiter in Richtung des horizontalen Abschnittes der Führung verfahren werden, um die maximale Öffnungshöhe zu vergrößern.

Erfindungsgemäß ist das Stützelement drehbar an dem Ankerelement gelagert und kann von der nach oben hervorstehenden Position in die abgesenkte Position um einen Winkel von mehr als 90° verschwenkt werden. Eine drehbare Lagerung lässt sich einfach montieren.

Das Stützelement steht in der abgesenkten Position, also in der Öffnungsposition des Sektionaltores, vorzugsweise über eine Unterseite des unteren Paneels hervor. Dabei muss das Stützelement nicht in vertikale Richtung nach unten hervorstehen, sondern über eine untere Kante des Paneels, das in der Schließposition des Sektionaltores auf einem Boden aufliegt. In der geschlossenen Position des Sektionaltores steht das Stützelement hingegen nicht über die Unterseite des unteren Paneels hervor.

Das Stützelement kann von der nach oben hervorstehenden Position in die abgesenkte Position um einen Winkel zwischen 130° bis 250°, insbesondre 160° bis 200°, verschwenkt werden.

Das Stützelement kann ausschließlich über die Zugkraft des Zugelementes beim Verfahren des unteren Paneels entlang des bogenförmigen Abschnittes verschwenkt werden. Optional kann die Verschwenkbewegung durch eine Feder unterstützt werden, die das Stützelement in die abgesenkte Position vorspannt. Dadurch kann das Zugelement und das Stützelement in einer geöffneten Position des Sektionaltores winklig ausgerichtet werden, insbesondere in einem Winkel zwischen 60° und 160°, um das untere Paneel noch etwas weitere in Öffnungsrichtung zu befördern.

Für einen einfachen Aufbau kann das Stützelement als Hebel ausgebildet sein, der auf einer Seite eine Drehachse aufweist und an der gegenüberliegenden Seite mit dem Zugelement verbunden ist, beispielsweise dem Seilzug.

In der geschlossenen Position des Sektionaltores ist ein Sturz oder Balken oberhalb des Sektionaltores angeordnet. Vorzugsweise ist das Sektionaltor in einer Öffnungsposition bei einer horizontalen Blickrichtung vollständig hinter dem Sturz oder Balken angeordnet, so dass die maximale Öffnungshöhe durch den Sturz oder Balken vorgegeben wird und nicht mehr durch das untere Paneel des Sektionaltores.

Das Sektionaltor ist vorzugsweise manuell bewegbar und weist ein Schloss auf, mittels dem das Sektionaltor gegen die Kraft der Federwelle in einer Schließposition verriegelbar ist. Ein Betätigungselement, beispielsweise eine Schlaufe zum Bewegen des Sektionaltores von der Öffnungsposition in die Schließposition, kann an dem unteren Paneel fixiert sein.

Die Erfindung wird nachfolgend anhand eines Ausführungsbeispiels mit Bezug auf die beigefügten Zeichnungen näher erläutert:
- Figur 1: eine perspektivische Ansicht eines erfindungsgemäßen Fahrzeugaufbaus mit einem Sektionaltor,
- Figur 2: eine perspektivische Ansicht der Führung des Sektionaltores der Figur 1;
- Figur 3: eine geschnittene Detailansicht des unteren Paneels mit der Federwelle in einer Öffnungsposition des Sektionaltores;
- Figur 4: eine Detailansicht des Ankerelementes an dem unteren Paneel der Figur 3;
- Figur 5: eine perspektivische Ansicht des unteren Paneels in einer Schließposition, und
- Figur 6: eine Detailansicht eines Ankerelementes an dem unteren Paneel der Figur 5.

Ein Fahrzeugaufbau 1 umfasst ein Sektionaltor 2, das eine Vielzahl von gelenkig miteinander verbundenen Paneelen 3 aufweist, die in einer Schließposition eine Öffnung eines Laderaums überdecken. In der Schließposition ist ein bodenseitig angeordnetes unteres Paneel 4 über ein Schloss 5 verriegelt, das das Sektionaltor 2 an einem Boden eines Fahrzeuges fixiert.

Das Sektionaltor 2 ist zwischen zwei Pfosten 6 angeordnet, die im oberen Bereich über einen Sturz 7 oder einen Balken miteinander verbunden sind und die maximale Öffnung zu dem Laderaum vorgeben. Das Sektionaltor 2 kann von einer im Wesentlichen vertikalen Schließposition in eine horizontale Öffnungsposition verfahren werden, in der das Sektionaltor 2 unterhalb eines Daches 9 angeordnet ist.

In Figur 2 ist die Führung 10 für das Sektionaltor 2 gezeigt, wobei weitere Konstruktionsteile des Fahrzeugaufbaus weggelassen wurden. An beiden Seiten des Sektionaltores 2 ist eine Führung 10 vorgesehen, die einen vertikalen Abschnitt 11 benachbart zu der Öffnung aufweist, einen horizontalen Abschnitt zum Speichern des Sektionaltores 2 in einer Öffnungsposition sowie einen bogenförmigen Abschnitt 13 zwischen dem vertikalen Abschnitt 11 und dem horizontalen Abschnitt 12. Die Führung 10 kann durch einzelne Schienenabschnitte gebildet sein, an denen Führungsmittel, wie Laufrollen oder Gleitelemente, geführt sind.

Das Sektionaltor 2 ist über eine Federwelle 8 bewegbar, die über ein Zugelement das Sektionaltor 2 in eine Öffnungsposition vorspannt und in der geschlossenen Position des Sektionaltores 2 in oberhalb des Sektionaltores 2 angeordnet ist. Die Federwelle 8 kann beispielsweise so ausgebildet sein, wie dies in der DE 20 2015 105 884 U1 beschrieben ist, in der auch eine Federbruchsicherung für die Federwelle offenbart ist.

In Figur 3 ist das Sektionaltor 2 in einer geöffneten Position gezeigt. Das Sektionaltor 2 befindet sich im Wesentlichen im Bereich des horizontalen Abschnittes 12 der Führung 10, wobei das untere Paneel zumindest im Bereich des bogenförmigen Abschnittes 13 angeordnet ist. Dadurch ist eine untere Kante des unteren Paneels 4 tiefer angeordnet als die übrigen Paneele 3 im Bereich des horizontalen Abschnittes 12. Um das untere Paneel 4 etwas weiter in Richtung des horizontalen Abschnittes 12 zu bewegen, ist ein Ankerelement 15 vorgesehen, an dem ein bewegbares Stützelement 16 angeordnet ist, das mit dem Zugelement 14 in Form eines Seilzuges verbunden ist. Das Zugelement 14 wird durch die Federwelle 8 vorgespannt.

Wie aus der vergrößerten Ansicht der Figur 4 hervorgeht, ist das Stützelement 16 als Hebel ausgebildet, der über eine Drehachse 18 drehbar mit dem Ankerelement 15 verbunden ist. Auf der zur Drehachse 18 gegenüberliegenden Seite ist ein Stift 19 vorgesehen, über den das Stützelement 16 mit dem Zugelement 14 verbunden ist. Das Stützelement 16 wird beim Öffnen des Sektionaltores 2 im Wesentlichen um 180° verschwenkt und ist in einer Schließposition des Sektionaltores 2 nach oben hervorstehendend angeordnet. Beim Öffnen des Sektionaltores 2 wird über das Zugelemente 14 das Stützelement 16 in die in Figur 4 dargestellte nach unten abgesenkte Position verschwenkt, was während des Verfahrens des unteren Paneels 4 im Bereich des bogenförmigen Abschnittes 13 erfolgt, wodurch das untere Paneel 4 und die weiteren Paneele 3 etwas weiter in Öffnungsrichtung verfahren werden, als wenn das Zugelement 14 an einem starren Ankerelement an dem unteren Paneel 4 angebracht wäre. Das verschwenkbare Stützelement 16 kann zwischen der Drehachse 18 und dem Stift 19 eine Länge zwischen 2 cm bis 20 cm, insbesondere 3 cm bis 10 cm, aufweisen, um ein entsprechendes Verschieben des Sektionaltores 2 zu bewirken. In der maximal geöffneten Position des Sektionaltores 2 steht das Stützelement 16 von einer Unterkante des unteren Paneels 4 hervor.

In der Öffnungsposition des Sektionaltores 2 sind die Paneele 3 und 4 vollständig hinter einem Sturz 7 oder Balken angeordnet bei horizontaler Blickrichtung. Eine Unterkante 70 des Sturzes 7 ist tiefer angeordnet als eine unter Kante des unteren Paneels 4. An dem Paneel 4 befindet sich an der Unterseite eine Dichtung 20, die in der Schließposition an einem Boden anliegt und den unteren Abschluss des unteren Paneels 4 bildet.

In den Figuren 5 und 6 ist das untere Paneel 4 in einer Schließposition des Sektionaltores 2 gezeigt. An dem unteren Paneel 4 ist an einer Außenseite das Schloss 5 zum Verriegeln des Sektionaltores 2 in der Schließposition montiert. Ferner sind zwei Ankerelemente 15 an dem unteren Paneel 4 festgelegt, an denen jeweils ein bewegbares Stützelement 16 angeordnet ist. Jedes Ankerelement 15 weist eine Platte 17 auf, die an einer Außenseite des unteren Paneels 4 verschraubt ist. An dem Ankerelement 15 ist das als Hebel ausgebildete Stützelement 16 drehbar gelagert, das in den Figuren 5 und 6 nach oben hervorsteht, so dass die Drehachse 18 unten ist und der Stift 19 zur Verbindung mit dem Zugelement 14 oben. Beim Öffnen wird zunächst über das Zugelement 14 das untere Paneel 4 angehoben. und im Bereich des bogenförmigen Abschnittes 13 wird dann das Stützelement 16 durch die Kraft einer Feder relativ zu dem Ankerelement 15 verschwenkt, um das Sektionaltor in Richtung des horizontalen Abschnittes 12 zu bewegen.

In dem dargestellten Ausführungsbeispiel ist das Stützelement 16 als drehbar gelagerter Hebel ausgebildet. Es ist auch möglich, das bewegbare Stützelement zusätzlich über eine Kurvenführung oder eine andere ergänzende Mechanik bewegbar an dem Ankerelement 15 anzuordnen.

### Bezugszeichenliste

- 1: Fahrzeugaufbau
- 2: Sektionaltor
- 3: Paneel
- 4: unteres Paneel
- 5: Schloss
- 6: Pfosten
- 7: Sturz
- 8: Federwelle
- 9: Dach
- 10: Führung
- 11: vertikaler Abschnitt
- 12: horizontaler Abschnitt
- 13: bogenförmiger Abschnitt
- 14: Zugelement
- 15: Ankerelement
- 16: Stützelement
- 17: Platte
- 18: Drehachse
- 19: Stift
- 20: Dichtung
- 70: Unterkante

## Patentansprüche

1. Fahrzeugaufbau (1) mit einem Sektionaltor (2), das zum Öffnen und Schließen einer Öffnung eines Laderaumes bewegbar ist und eine Vielzahl von verschwenkbar aneinander gelagerten Paneelen (3, 4) aufweist, die an gegenüberliegenden Seiten über Führungsmittel des Fahrzeugaufbaus entlang einer Führung (10) des Fahrzeugaufbaus bewegbar sind, die im Bereich der Öffnung einen im Wesentlichen vertikalen Abschnitt (11), im oberen Bereich des Laderaumes einen im Wesentlichen horizontalen Abschnitt (12) als Speicherabschnitt für das Sektionaltor (3) und dazwischen einen bogenförmigen Abschnitt (13) aufweist, wobei eine Federwelle (8) zum Vorspannen des Sektionaltores (2) in die Öffnungsposition vorgesehen ist und an dem unteren Paneel (4) ein Zugelement (14) über ein Ankerelement (15) fixiert ist, mit dem das Sektionaltor (2) über die Federwelle (8) von einer Schließposition in eine Öffnungsposition bewegbar ist, wobei an dem Ankerelement (15) ein bewegbares Stützelement (16) angeordnet ist, das mit dem Zugelement (14) verbunden ist und von einer nach oben hervorstehenden Position in der Schließposition des Sektionaltores (2) in eine abgesenkte Position in einer Öffnungsposition des Sektionaltores (2) bewegbar ist, wobei das Stützelement (16) drehbar an dem Ankerelement (15) gelagert ist, **dadurch gekennzeichnet, dass** das Stützelement (16) zwischen der nach oben hervorstehenden Position und der abgesenkten Position um einen Winkel von mehr als 90° verschwenkt wird.

2. Fahrzeugaufbau nach Anspruch 1, **dadurch gekennzeichnet, dass** das Stützelement (16) in der geöffneten Position des Sektionaltores (2) und der abgesenkten Position über eine Unterseite des unteren Paneels (4) hervorsteht.

3. Fahrzeugaufbau nach Anspruch 1 oder 2, **dadurch gekennzeichnet, dass** das Stützelement (16) zwischen der nach oben hervorstehenden Position und der abgesenkten Position um einen Winkel zwischen 130° bis 250°, beispielsweise zwischen 160° bis 200°, verschwenkt wird.

4. Fahrzeugaufbau nach einem der vorhergehenden Ansprüche, **dadurch gekennzeichnet, dass** das Stützelement (16) als Hebel ausgebildet ist, der auf einer Seite eine Drehachse (18) aufweist und an dem gegenüberliegenden Ende mit dem Zugelement (14) verbunden ist.

5. Fahrzeugaufbau nach einem der vorhergehenden Ansprüche, **dadurch gekennzeichnet, dass** das Stützelement (16) über eine Feder in die abgesenkte Position vorgespannt ist.

6. Fahrzeugaufbau nach einem der vorhergehenden Ansprüche, **dadurch gekennzeichnet, dass** in der geschlossenen Position des Sektionaltores (2) ein Sturz (7) oder Balken oberhalb des Sektionaltores (2) angeordnet ist und das Sektionaltor (2) in einer Öffnungsposition mit horizontaler Blickrichtung vollständig hinter dem Sturz (7) der Balken angeordnet ist.

7. Fahrzeugaufbau nach einem der vorhergehenden Ansprüche, **dadurch gekennzeichnet, dass** an dem unteren Paneel (4) ein Betätigungselement (14) zum manuellen Bewegen des Sektionaltores (2) von der Öffnungsposition in die Schließposition fixiert ist.

8. Fahrzeugaufbau nach Anspruch 7, **dadurch gekennzeichnet, dass** das Betätigungselement (14) als Seilzug ausgebildet ist, der über eine Schlaufe an einem Stift (19) des Stützelementes (16) fixiert ist.

9. Fahrzeugaufbau nach einem der vorhergehenden Ansprüche 7 oder 8, **dadurch gekennzeichnet, dass** das Betätigungselement (14) und das Stützelement (16) in einer geöffneten Position des Sektionaltores (2) winklig ausgerichtet sind, insbesondere in einem Winkel zwischen 60° und 160°.

10. Fahrzeugaufbau nach einem der vorhergehenden Ansprüche, **dadurch gekennzeichnet, dass** an dem unteren Paneel (4) ein Schloss (5) montiert ist, mittels dem das Sektionaltor (2) in einer Schließposition verriegelbar ist.

## Claims

1. Vehicle superstructure (1) having a sectional door (2) which is movable for opening and closing an opening of a loading space and has a plurality of panels (3, 4) which are pivotably mounted on one another and which are movable on opposite sides via guide means of the vehicle superstructure along a guide (10) of the vehicle superstructure, which guide has a substantially vertical section (11) in the region of the opening, a substantially horizontal section (12) as a storage section for the sectional door (2) in the upper region of the loading space, and an arcuate section (13) therebetween, wherein a spring shaft (8) is provided for pretensioning the sectional door (2) into the opening position and a traction element (14) is fixed to the lower panel (4) via an anchor element (15), with which the sectional door (2) can be moved from a closed position into an open position via the spring shaft (8), wherein a movable support element (16) is arranged on the anchor element (15), which support element is connected to the traction element (14) and can be moved from an upwardly projecting position in the closed position of the sectional door (2) into a lowered position in an open position of the sectional door (2), wherein the support element (16) is rotatably mounted on the anchor element (15), **characterized in that** the support element (16) is pivoted through an angle of more than 90° between the upwardly projecting position and the lowered position.

2. Vehicle superstructure according to claim 1, **characterized in that** the support element (16) protrudes beyond an underside of the lower panel (4) in the open position of the sectional door (2) and the lowered position.

3. Vehicle superstructure according to claim 1 or 2, **characterized in that** the support element (16) is pivoted about an angle of between 130° and 250°, for example between 160° and 200°, between the upwardly projecting position and the lowered position.

4. Vehicle superstructure according to one of the preceding claims, **characterized in that** the support element (16) is designed as a lever which has an axis of rotation (18) on one side and is connected to the traction element (14) at the opposite end.

5. Vehicle superstructure according to one of the preceding claims, **characterized in that** the support element (16) is pretensioned into the lowered position via a spring.

6. Vehicle superstructure according to one of the preceding claims, **characterized in that,** in the closed position of the sectional door (2), a lintel (7) or beam is arranged above the sectional door (2) and the sectional door (2) is arranged completely behind the lintel (7) of the beam in an opening position with horizontal viewing direction.

7. Vehicle superstructure according to one of the preceding claims, **characterized in that** an actuating element (14) for manually moving the sectional door (2) from the opening position to the closing position is fixed to the lower panel (4).

8. Vehicle superstructure according to claim 7, **characterized in that** the actuating element (14) is designed as a cable pull, which is fixed to a pin (19) of the support element (16) via a loop.

9. Vehicle superstructure according to one of the preceding claims 7 or 8, **characterized in that** the actuating element (14) and the support element (16) are angularly aligned in an open position of the sectional door (2), in particular at an angle between 60° and 160°.

10. Vehicle superstructure according to one of the preceding claims, **characterized in that** a lock (5) is mounted on the lower panel (4), by means of which the sectional door (2) can be locked in a closed position.

## Revendications

1. Structure de véhicule (1) avec une porte sectionnelle (2) qui peut être déplacée pour ouvrir et fermer une ouverture d'un compartiment à marchandises et qui comporte plusieurs panneaux (3, 4) appuyés les uns sur les autres avec possibilité de pivotement, qui peuvent être guidés sur des côtés opposés sur des moyens de guidage de la structure de véhicule le long d'un guide (10) de la structure de véhicule qui présente une partie sensiblement verticale (11) au niveau de l'ouverture, une partie sensiblement horizontale (12) servant de partie de rangement pour la porte sectionnelle (2) dans la région supérieure du compartiment à marchandises et, entre celles-ci, une partie en arc de cercle (13), dans laquelle un axe à ressort (8) est prévu pour précontraindre la porte sectionnelle (2) dans une position ouverte et un élément de traction (14), avec lequel la porte sectionnelle (2) peut être amenée d'une position fermée à une position ouverte à l'aide de l'axe à ressort (8), est fixé sur le panneau inférieur (4) à l'aide d'un élément d'ancrage (15), un élément d'appui (16) mobile étant disposé sur l'élément d'ancrage (15), relié à l'élément de traction (14) et déplaçable d'une position où il dépasse vers le haut, quand la porte sectionnelle (2) est fermée, à une position descendue quand la porte sectionnelle (2) est ouverte, l'élément d'appui (16) étant supporté avec possibilité de rotation sur l'élément d'ancrage (15), **caractérisée en ce que** l'élément d'appui (16) pivote entre la position où il dépasse vers le haut et la position descendue sur un angle de plus de 90°.

2. Structure de véhicule selon la revendication 1, **caractérisée en ce que** l'élément d'appui (16) dépasse au-delà d'une face inférieure du panneau inférieur (4) quand la porte sectionnelle (2) est ouverte et qu'il est dans sa position descendue.

3. Structure de véhicule selon la revendication 1 ou 2, **caractérisée en ce que** l'élément d'appui (16) pivote entre la position où il dépasse vers le haut et la position descendue sur un angle compris entre 130° et 250°, par exemple entre 160° et 200°.

4. Structure de véhicule selon l'une des revendications précédentes, **caractérisée en ce que** l'élément d'appui (16) est conformé comme un levier qui présente un axe de rotation d'un côté (18) et qui est relié du côté opposé à l'élément de traction (14).

5. Structure de véhicule selon l'une des revendications précédentes, **caractérisée en ce que** l'élément d'appui (16) est précontraint par un ressort dans la position descendue.

6. Structure de véhicule selon l'une des revendications précédentes, **caractérisée en ce que**, quand la porte sectionnelle (2) est fermée, un linteau (7) ou un barreau est disposé au-dessus de la porte sectionnelle (2) et la porte sectionnelle (2), vue à l'horizontale, est complètement disposée derrière le linteau (7) ou le barreau quand elle est ouverte.

7. Structure de véhicule selon l'une des revendications précédentes, **caractérisée en ce qu'**un élément d'actionnement (14) destiné à amener manuellement la porte sectionnelle (2) de la position ouverte à la position fermée est fixé sur le panneau inférieur (4).

8. Structure de véhicule selon la revendication 7, **caractérisée en ce que** l'élément d'actionnement (14) est conformé comme un câble de traction qui est fixé par une boucle sur une goupille (19) de l'élément d'appui (16).

9. Structure de véhicule selon l'une des revendications 7 ou 8, **caractérisée en ce que** l'élément d'actionnement (14) et l'élément d'appui (16) sont orientés selon un angle, en particulier un angle compris entre 60° et 160°, quand la porte sectionnelle (2) est ouverte.

10. Structure de véhicule selon l'une des revendications précédentes, **caractérisée en ce qu'**une serrure (5), au moyen de laquelle la porte sectionnelle (2) peut être verrouillée dans une position fermée, est montée sur le panneau inférieur (4).
